# EUROPÄISCHE PATENTSCHRIFT

(11) **EP 0 452 677 B1**
(45) Veröffentlichungstag und Bekanntmachung des Hinweises auf die Patenterteilung: **22.01.1997**
(21) Anmeldenummer: 91103937.8
(22) Anmeldetag: 14.03.1991
(51) Int. Cl.: D01G 19/16

(54) **Kämmaschine**
Combing machine
Machine de peignage

(30) Priorität: 14.04.1990 CH 1273/90
(43) Veröffentlichungstag der Anmeldung: 23.10.1991
(73) Patentinhaber: MASCHINENFABRIK RIETER AG, CH-8406 Winterthur (CH)
(72) Erfinder: Eichenberger, Hans-Ulrich, CH-8406 Winterthur (CH); Mondini, Giancarlo, Dr., CH-8400 Winterthur (CH); Clement, Heinz, CH-8406 Winterthur (CH)

(56) Entgegenhaltungen:
- EP-A- 0 210 764
- FR-A- 1 241 591
- GB-A- 2 034 779
- US-A- 3 066 360

## Beschreibung

Die Erfindung bezieht sich auf eine Kämmaschine nach dem Oberbegriff des Hauptanspruches.

Zur Erhöhung der Produktivität wird von der Praxis gefordert, dass während des Kämmprozesses bei der Kämmaschine immer höhere Wattengewichte verarbeitet werden können. Bei der Verarbeitung von höheren Wattegewichten ändert sich somit die Dicke der dem Zangenaggregat zugeführten Watte. Daraus resultiert, dass im Bereich der Klemmstelle der Zange andere Verhältnisse vorliegen, das heisst die beiden Klemmflächen der Ober- bzw. der Unterzange sind im Bereich der Klemmstelle während des Festklemmens der dickeren Watte weiter voneinander entfernt als beim Klemmen von bisher üblichen Wattendicken und bilden somit einen grösseren Klemmspalt.

Zum Auskämmen der Watte durch einen dem Zangenaggregat zugeordneten Rundkamm wird die Zange geschlossen, bzw. die Watte festgeklemmt, wobei ein Teil des freien Endes der Watte aus der Zange zum Auskämmen durch den Rundkamm herausragt. Dieser herausragende Teil wird allgemein als auch Faserbart bezeichnet.

Um einen optimalen Kämmeffekt durch den Rundkamm zu erzielen, bei welchem die kurzen Fasern und sonstige unerwünschte Bestandteile, wie z.B. Nissen, Schalenteile oder dergleichen, aus dem Faserbart ausgekämmt werden, ist es notwendig, dass der Faserbart möglichst vollständig von dem Kammsegment des Rundkammes, bzw. deren Nadeln, erfasst und ausgekämmt wird.

Um dies zu erreichen, ist in der Praxis die Oberzange, bzw. deren Zangenplatte, im Bereich der Klemmstelle mit einer in radialer Richtung zur Rundkammachse ausgerichteten Zangenlippe versehen, welche eine vordere Stirnfläche der Unterzange bzw. deren Zangenplatte übergreift. Dadurch wird gewährleistet, dass die dem Kammsegment vorgelegte Watte, bzw. der Faserbart, bevor er vom Kammsegment erfasst wird, etwa in radialer Richtung zur Rundkammachse ausgerichtet ist.

Um ein Ausweichen des Faserbartes aus dem Kammsegment nach dem Erfassen durch das Kammsegment zu verhindern, ist es notwendig, die untere Kante der Zangenlippe möglichst nahe an den Hüllkreis des Kammsegments zu bringen.

Dies ist jedoch mit den herkömmlichen Zangen nicht möglich, zumal sich bei dicker Watte der Abstand zwischen den Klemmflächen der Ober- und Unterzange vergrössert und dadurch auch der Abstand zwischen der unteren Kante der Zangenlippe und dem Hüllkreis des Kammsegments vergrössert wird. Daraus resultiert, dass sich ein Teil des Faserbartes aus dem Erfassungsbereich des Kammsegments herausbewegen kann und deshalb nicht mehr vollständig ausgekämmt wird.

Es besteht auch die Forderung, bei unterbrochener Wattenzufuhr, das heisst, wenn sich keine Watte mehr in der Klemmstelle befindet, dass ein Einschwenken der Zangenlippe in den Arbeitsbereich des Kammsegments in jedem Fall vermieden werden muss. Dies ist notwendig, um Beschädigungen der Zangenlippe, bzw. des Kammsegments zu vermeiden. Bei den herkömmlichen Zangenaggregaten ist deshalb die Zange im Bereich der Klemmstelle so ausgebildet, dass beim direktem Aufeinanderliegen der beiden Klemmflächen noch ein Sicherheitsabstand zwischen der unteren Kante der Zangenlippe und dem Hüllkreis des Kammsegments vorhanden ist.

Aus der GB-2 034 779 ist die Ausführung eines Zangenaggregates bekannt, wobei die Einstellung des Abstandes zwischen der unteren Kante einer oberen Zangenplatte und den Spitzen der Kämmnadeln eines Rundkammsegmentes über die Lageänderung des gesamten Zangenaggregat - einschliesslich der Unterzangenplatte - bzw. über einen verstellbaren Pendelarm erfolgt. Das heisst, die Einstellung erfolgt bei geschlossener Zange, wenn die Oberzangenplatte im Bereich des Zangenmauls auf der Unterzangenplatte aufliegt. Zur Einstellung des Abstandes wird der Pendelarm in bezug auf seinen Schwenkpunkt verkürzt oder verlängert. Ziel dieser Einstellung ist der Erhalt eines geringen Abstandes der Zangenlippe zum Hüllkreis der Kämmnadeln unter Beachtung eines Sicherheitsabstandes, um eine Berührung der Zange mit den Nadeln auch bei direktem Aufeinanderliegen der beiden Zangenplatten zu vermeiden.

Die Unterzangenplatte stellt hierbei das Mittel dar, durch welches die um die Unterzange schwenkbare Oberzangenplatte in ihrer Schwenkbewegung in Richtung des Rundkammes begrenzt wird.

Eine ähnliche Einrichtung ist auch aus der EP-A1-210 764 bekannt, wobei ebenfalls die Unterzangenplatte die Schwenkbewegung der Oberzangenplatte begrenzt.

Würde man diese Zangen zum Auskämmen dicker Watte verwenden, so wäre zwar der Sicherheitsabstand beim Ausfall der Watte zum Hüllkreis des Kammsegments gegeben, jedoch wäre zum optimalen Auskämmen, infolge des grösseren Abstandes zwischen den beiden Klemmflächen, die untere Kante der Zangenlippe in einem zu grossen Abstand zu dem Hüllkreis des Kammsegments. Das heisst, der Faserbart kann während des Auskämmens nach aussen aus dem Kammsegment ausweichen.

Es ist deshalb die Aufgabe der Erfindung zum Auskämmen dicker Watte die Klemmstelle der Zange so auszubilden, dass eine optimale Auskämmung des vorgelegten Faserbartes ermöglicht und eine Beschädigung der Zangenlippe der Oberzange durch das Kammsegment ausgeschlossen wird.

Ausgehend von der Kämmaschine gemäß GB-A-2 034 779 wird diese Aufgabe dadurch gelöst, dass die die Schwenkbewegung der Oberzange beschränkenden Mittel, welche einen Sicherheitsabstand zwischen dem Hküllkreis des Kammsegments und der Zangenlippe garantieren einen freibleibenden Klemmspalt im Bereich der Klemmstelle der in Klemmstellung befindlichen Zange gewährleisten, wobei in Richtung zur Rundkammachse gesehen, der Sicherheitsabstand kleiner ist, als der Weg zwischen den Klemmflächen bis zum Aufeinanderliegen der Klemmflächen.

Dadurch wird bei grösseren Schwankungen in der Wattendicke oder zum Beispiel beim Fehlen der Watte ein Einschwenken der Zangenlippe in den Arbeitsbereich des Kammsegments vermieden.

Durch diese Beschränkung der Schwenkbewegung der Oberzange ist es möglich, die Zangenlippe zum Auskämmen dicker Watte soweit zu verlängern, dass die selben optimalen Verhältnisse wie bei herkömmlichen Kämmaschinen zum Auskämmen bisher üblicher Wattendicken bestehen. Das heisst, während des Kämmvorganges kann die Zangenlippe bis auf einen Mindestabstand zum Hüllkreis des Kammsegments bewegt werden, ohne dass beim Ausfall der Watte oder bei irrtümlicher Verwendung von Watte mit geringem Wattegewicht, Beschädigungen des Kammsegments bzw. der Zangenlippe auftreten können.

Es wird vorgeschlagen im Bereich des Kammsegments, bzw. an beiden Stirnflächen des Kammsegments oder des Rundkammes Segmente anzubringen, deren äusserer Hüllkreisradius grösser ist als der Hüllkreisradius des Kammsegments. Diese Segmente sind dabei so befestigt, dass sie in den Schwenkbereich der Zangenlippe ragen. Dadurch wird ein Weiterverschwenken der Zangenlippe in den Hüllkreis des Kammsegments verhindert.

Vorzugsweise wird vorgeschlagen, dieses Segment, bzw. diese Segmente aus nichtmetallischem Werkstoff auszubilden. Es wäre jedoch auch denkbar eine Kombination von metallischem und nichtmetallischem Werkstoff zu verwenden zum Beispiel ein metallischer Werkstoff mit einer verschleissfesten Beschichtung mit kleiner Reibung. Als nicht metallischer Werkstoff wäre z.B. die Verwendung von Kunststoffen, Faserverbundstoffen oder dergleichen denkbar. Auch könnte als Werkstoff für die Segmente Aluminium zum Einsatz kommen. Die Segmente sollten in jedem Fall eine abriebfeste Oberfläche besitzen, so dass der Sicherheitsabstand immer gewährleistet wird. Treten dennoch Verschleisserscheinungen auf, so ist durch die vorgeschlagene lösbare Befestigung dieser Segmente ein Austauschen jederzeit möglich.

Als weitere Möglichkeit zur Beschränkung des Schwenkbereiches der Oberzange wird vorgeschlagen, an der Unterzange einen Anschlag anzubringen, welcher in den Schwenkbereich der Oberzange oder in den Schwenkbereich eines an der Oberzange befestigten Endanschlages ragt.

Zur genauen Einstellung des Sicherheitsabstandes zwischen dem Hüllkreis des Kammsegments und der Zangenlippe ist es vorteilhaft diesen Anschlag bzw. Endanschlag verstellbar auszubilden.

Weiterhin wird vorgeschlagen diesen verstellbaren Anschlag keilförmig auszubilden. Dadurch ist eine genaue Feineinstellung des Sicherheitsabstandes möglich.

Die Beschränkung kann wie weiterhin vorgeschlagen, auch durch Anbringung eines Gestänges vorgenommen werden, welches auf der Rundkammachse gelagert ist und mit der Oberzange im Abstand veränderlich bis zu einem vorgegebenen Sicherheitsabstand verbunden ist.

Vorzugsweise ist das Gestänge einstellbar ausgebildet, um den Sicherheitsabstand zwischen Zangenlippe und Hüllkreis des Kammsegments einstellen zu können.

Durch eine Verstellmöglichkeit der Länge der Zangenlippe in bezug auf die Klemmfläche einer Zangenplatte der Oberzange, ist eine Einstellmöglichkeit auf die jeweils auszukämmende Watte möglich. Als Klemmfläche der Zangenplatte der Oberzange ist die Fläche angesprochen, welche etwa,in Klemmstellung der Zange gesehen, in Richtung der Zuführrichtung der zur Klemmstelle der Zange zugeführten Watte verläuft.

Die Verstellung bezieht sich dabei auf die Veränderung der unteren Kante der Zangenlippe, welche dem Rundkammsegment zugekehrt ist.

Dabei wird vorgeschlagen, dass nur ein Teil oder die gesamte Zangenlippe auf einer Zangenplatte der Oberzange verschiebbar und feststellbar angeordnet ist.

Um den gleichen Effekt zu erzielen wird auch vorgeschlagen die Klemmfläche der Zangenplatte der Oberzange verschiebbar zu befestigen.

Mit den vorgeschlagenen Massnahmen soll beim Auskämmen der vorliegenden Watte ein optimaler Mindestabstand von Zangenlippe und Hüllkreis des Kammsegments gewährleistet werden.

Durch die vorgeschlagene Verschwenkmöglichkeit einer Unterzangenplatte im Bereich der Klemmstelle ist es möglich, je nach verwendeter Wattendicke, die Zange so einzustellen, so dass im Normalbetrieb ein Einschwenken der Zangenlippen in das Kammsegment verhindert wird.

Weitere Vorteile sind anhand der nachfolgenden Ausführungsbeispiele aufgezeigt und näher beschrieben.

Es zeigen:
- Figur 1: eine schematische Seitenansicht eines Zangenaggregates und eines Rundkammes eines erfindungsgemäss ersten Ausführungsbeispieles
- Figur 2: eine Draufsicht nacht Figur 1
- Figur 3: eine vergrösserte Darstellung der Klemmstelle des Zangenaggregates nach Figur 1
- Figur 4: eine schematische Seitenansicht des Zangenaggregates und des Rundkammes eines weiteren erfindungsgemässen Ausführungsbeispieles
- Figur 5: eine vergrösserte Darstellung eines Endanschlages nach Figur 4
- Figur 6: eine schematische Seitenansicht eines Zangenaggregates mit einem Rundkamm eines weiteren erfindungsgemässen Ausführungsbeispieles
- Figur 7: eine vergrösserte Darstellung der Klemmstelle des Zangenaggregates mit einer verstellbaren Zangenlippe
- Figur 8: eine vergrösserte Darstellung der Klemmstelle des Zangenaggregats mit einem weiteren Beispiel einer verstellbaren Zangenlippe.

Figur 1 zeigt von einem Kämmkopf einer Kämmaschine eine Zange 1, welche aus einer Unterzange 2 und einer Oberzange 3 gebildet ist, wobei die Oberzange 3 um eine Achse 4 auf der Unterzange 2 schwenkbar gelagert ist. Die Unterzange 2 ist in ihrem vorderen Bereich über beidseitig angebrachte Zangenarme 5 auf einer Rundkammachse 6 und in ihrem hinteren Bereich über Tragarme 7 auf einer Antriebswelle 8 schwenkbar gelagert. Die Unterzange weist in ihrem vorderen Bereich eine Zangenplatte 9 auf und eine oberhalb der Zangenplatte 9 drehbar gelagerte Speisewalze 10. Auf einem Teilumfang der Speisewalze 10 ist im radialen Abstand ein Führungsblech 11 angebracht. Oberhalb und in Verlängerung des Führungsbleches 11 ist ein weiteres Wattenführungsblech 12 schwenkbar an der Unterzange 2 befestigt.

Die Oberzange 3 ist mit einer Zangenplatte 13 versehen, welche zwischen zwei seitlichen Tragarmen 14 befestigt ist, die um die Achse 4 schwenkbar angelegt sind. Diese Anordnung ist insbesondere auch aus Figur 2 zu ersehen. Die beiden seitlichen Tragarme 14 der Oberzange 3 sind über die Achsen 15 und über ein nicht näher aufgezeigtes mit einer Feder versehenen Gestänge im oberen Bereich des Kämmkopfes befestigt. Das heisst, bei intermittierendem Antrieb über die Antriebswelle 8 bewegt sich die Zange 1 abwechselnd in eine hintere und eine vordere Stellung. Durch die entsprechende Anlenkung der Oberzange 3 in der Achse 15 bewegt sich die Oberzange 3 während der Hin- und Herbewegung von einer geöffneten in eine geschlossene Stellung.

Im gezeigten Beispiel der Figur 1 nimmt die Zange 1 eine hintere und geschlossene Stellung ein. In dieser Stellung ist die der Zange 1 von einem nicht näher aufgezeigten Wickel zugeführte Watte 16 in der Zange 1 geklemmt. Das dabei über eine Klemmstelle 17 herausragende freie Wattenende, auch Faserbart 18 genannt, wird von einem Kammsegment 19 eines Rundkammes 20 ausgekämmt. In einer nicht näher gezeigten vorderen Stellung der Zange 1 nimmt diese eine geöffnete Stellung ein, wobei der ausgekämmte Faserbart 18 von zwei Abreisszylindern 21, 22 von der Watte 16 erfasst und abgerissen wird. Die Abreisszylinder 21, 22 drehen sich dann entgegengesetzt zu der Drehrichtung, welche in Figur 1 mit Pfeilen angedeutet ist.

Die gezeigte Drehrichtung in Figur 1 der Abreisszylinder 21, 22 ist für die teilweise Rückförderung des bereits abgerissenen Faserbartes zum Ansetzen, bzw. zum Löten des nachfolgenden und abzureissenden Faserbartes 18 vorgesehen.

Die Abreisszylinder 21, 22, die Rundkammachse 6 sowie die Antriebswelle 8 sind in einem angedeuteten Maschinengestell 23 gelagert. Die Speisewalze 10 wird absatzweise durch die Hin- und Herbewegung der Zange 1 angetrieben und führt somit schrittweise die Watte 16 der Klemmstelle 17 der Zange 1 zu.

Wie insbesondere aus Figur 2 zu entnehmen, ist auf beiden Seiten des Kammsegments 19 ein Segment 24, 25 befestigt. Die Befestigung erfolgt hierbei über Schrauben 26 seitlich des Kammsegments 19 und im Bereich der Stirnflächen 27 des Rundkammes 20. Die Segmente 24, 25 könnten auch geklebt oder in sonstiger Weise befestigt werden. Es ist in jedem Fall vorteilhaft die Segmente 24, 25 lösbar zu befestigen, so dass sie bei Verschleiss austauschbar sind. Aus Figur 1 ist zu entnehmen, dass die äusseren Anschlagflächen 28 der Segmente 24, 25 den Hüllkreis 29 der Nadelspitzen des Kammsegments 19 überragen. Aus Figur 2 zeigt, dass die Anschlagflächen 28 in den Schwenkbereich der oberen Zangenplatte 13 ragen.

In Figur 3 wird eine vergrösserte Darstellung der Klemmstelle 17 der Zange 1 gezeigt. Hierbei ist zu ersehen, dass die Zangenplatte 13 und 9 im vorderen Bereich der Klemmstelle 17 mit jeweils einem gesonderten Klemmprofil versehen sind. Dabei weist die obere Zangenplatte 13 eine Zangenlippe 30 auf, welche die vordere Stirnfläche 31 der unteren Zangenplatte 9 übergreift. Dadurch wird der Faserbart 18 zum Auskämmen in annähernd radialer Richtung zur Rundkammachse 6 dem Kammsegment 19 vorgelegt. Aufgrund der Bewegungsrichtung des Rundkammes 20 wird während des Kämmvorganges der Faserbart 18 nach Erfassen durch die Kämmnadeln 32 des Kammsegments 19 in Richtung zu den Abreisszylindern 21, 22 ausgelenkt.

Damit der Faserbart 18 möglichst vollständig durch die Kämmnadeln 32 erfasst werden kann, ist es erforderlich, dass ein Ausweichen des Faserbartes während des Kämmvorganges aus dem Bereich der Kämmnadeln 32 vermieden wird.

Es ist deshalb notwendig, die untere Kante 33 der Zangenlippe 30 so nah wie möglich in einem Mindestabstand X an den Hüllkreis 29 des Kammsegments 19 während des Kämmvorganges heranzubringen bzw. den Abstand A möglichst klein zu halten. Durch die entsprechende Dicke der Watte 16 ist in Klemmstellung ein entsprechend grosser Klemmspalt 34 vorhanden. Dieser Klemmspalt 34 ist in radialer Richtung, zur Rundkammachse 6 gesehen, grosser als der Mindestabstand X.

Beim Unterbruch der Wattenzufuhr, bzw. bei irrtümlicher Verarbeitung von einer Watte mit geringerem Wattengewicht würde die Zangenlippe 30 ohne die Segmente 24, 25 in den Bereich der Kämmnadeln 32 gelangen und zu starken Beschädigungen führen. Im gezeigten Beispiel jedoch wird die Schwenkbewegung der oberen Zangenplatte 13 durch das Aufsitzen der unteren Kante 33 der Zangenlippe 30 auf die Anschlagfläche 28 der Segmente 24 und 25 beschränkt. Das heisst, zwischen dem Hüllkreis 29 des Kammsegments 19 und der Anschlagfläche 18 der Segmente 24 und 25 wird ein Sicherheitsabstand Z gewährleistet, obwohl im Bereich der Klemmstelle 17 noch ein freier Klemmspalt vorhanden ist, welcher ein weiteres Verschwenken zulassen würde. Der Sicherheitsabstand Z bildet sich aus der Differenz zwischen dem Hüllkreisradius R2 und dem Hüllkreisradius R1 der Kämmnadelspitzen und wird vorteilhafterweise zwischen 0,2 und 0,4 mm eingestellt.

In dem weiteren Ausführungsbeispiel nach Figur 4 wurde zur Beschränkung der Schwenkbewegung der Oberzange und zur Gewährleistung eines Sicherheitsabstandes Z (Figur 3) ein an beiden Seiten der Unterzange 2 einstellbarer Anschlag 35 befestigt, welcher jeweils in den Schwenkbereich der beiden Seitenarme 14 der Oberzange 3 ragt. Der Anschlag 35 ist dabei keilförmig ausgebildet und in bezug auf die Anschlagfläche der Seitenarme 14 verschiebbar befestigt. Wie aus der vergrösserten Teilansicht in Figur 5 zu entnehmen, ist der Anschlag 35 über eine Schraube 36 an einem an der Unterzange 2 angebrachten Bügel 37 befestigt. Zur seitlichen Verschiebung in bezug auf die Anschlagkante 38 des Tragarmes 14 ist der Bügel mit einem Langloch 39 versehen. Durch das seitliche Verschieben bzw. Einstellen des Anschlages 35 kann der Sicherheitsabstand Z unter zu Hilfenahme einer Lehre, welche zwischen die Nadelspitzen und der unteren Kante 33 der Zangenlippe 30 eingeschoben wird, genau eingestellt werden. Diese Ausführung hat gegenüber der Ausführung nach Figur 1 den Vorteil, dass kein Verschleiss an der Zangenlippe bzw. am Anschlagelement entsteht.

Eine ähnliche Ausführung wie in Figur 5 ist in Figur 6 gezeigt, wobei zur Einhaltung eines Sicherheitsabstandes Z eine auf der Rundkammachse 6 befestigte Stange 40 angelenkt ist, welche in eine mit einem Durchgangsloch 41 versehene und an dem jeweiligen seitlichen Tragarm 14 der Oberzange 3 befestigten Lasche 42 ragt. Das durch die Lasche 42 ragende freie Ende der Stange 40 ist mit einem Gewinde 45 versehen, welches eine Mutter 43 und Kontermutter 44 unterhalb der Lasche 42 trägt. Wie im vorhergehenden Beispiel nach Figur 5 kann nach Lösen der Mutter 43 bzw. der Kontermutter 44 unter zu Hilfenahme einer Lehre, die zwischen Zangenlippe 30 und Kammsegment 19 eingeschoben wird, ein Sicherheitsabstand Z durch einjustiert, bzw. durch die Mutter 43 eingestellt werden. Ist dies geschehen, so wird die Mutter 43 durch die Kontermutter 44 in der eingestellten Lage fixiert.

Es sind noch weitere Ausführungsbeispiele zur Beschränkung der Bewegung der Oberzange 3 zur Einhaltung eines Sicherheitsabstandes Z denkbar. Die Erfindung bezieht sich nicht nur auf Zangenaggregate, welche eine hin- und hergehende Bewegung ausführen, sondern auch auf solche, welche einen anderen kinematischen Arbeitsablauf aufweisen.

Die in Figur 7 und Figur 8 gezeigten Ausführungsbeispiele mit einer verstellbaren Zangenlippe 30 können auch mit Endanschlägen entsprechend der vorhergehend beschriebenen Ausführungen nach Figur 1 bis 6 versehen werden.

In Figur 7 wird eine Ausführung gezeigt, wobei die Zangenlippe 30 auf der Zangenplatte 13 verschiebbar über Schrauben befestigt ist. Das heisst, der Abstand zur oberen Klemmfläche 47 kann je nach Wattendicke eingestellt werden, wodurch die Zange 1 universell verwendbar ist, für dicke und für normale Watten.

Die verstellbare Zangenlippe ist zum Zweck der Verstellung mit einem Langloch 48 versehen, während die Schraube 46, von welcher mehrere, über die Breite gesehen, verwendet werden, in einer Gewindebohrung 49 in der Zangenplatte 13 befestigt ist.

Eine ähnliche Ausführung wird in Figur 8 gezeigt, wobei der Zangenlippe 30 in ihrer Verlängerung ein verschiebbarer Unterteil 49 zugeordnet ist. Dieser Unterteil 49 ist über Schrauben 50 an der Zangenplatte 13, welche mit Langlöchern 51 versehen ist, verstellbar befestigt. Die Schrauben sind durch Muttern 52 gekontert, welche sich in einer Vertiefung 53 der Zangenplatte 13 befinden. Die in Figur 7 und 8 gezeigten Ausführungen haben auch den Vorteil, dass die Zangenlippe einerseits über die gesamte Klemmlinie exakt eingestellt werden kann und andererseits bei Verschleiss leicht ausgetauscht werden kann.

### Bezugszeichen

- 1: Zange
- 2: Unterzange
- 3: Oberzange
- 4: Achse
- 5: Zangenarm
- 6: Rundkammachse
- 7: Tragarme
- 8: Antriebswelle
- 9: Zangenplatte
- 10: Speisewalze
- 11: Führungsblech
- 12: Wattenführungsblech
- 13: Zangenplatte
- 14: seitliche Tragarme
- 15: Achse
- 16: Watte
- 17: Klemmstelle
- 18: Faserbart
- 19: Kammsegment
- 20: Rundkamm
- 21: Abreisszylinder
- 22: Abreisszylinder
- 23: Maschinengestell
- 24: Segment
- 25: Segment
- 26: Schrauben
- 27: Stirnfläche
- 28: Anschlagfläche
- 29: Hüllkreis
- 30: Zangenlippe
- 31: vordere Stirnfläche
- 32: Kämmnadeln
- 33: untere Kante
- 34: Klemmspalt
- 35: Anschlag
- 36: Schraube
- 37: Bügel
- 38: Anschlagkante
- 39: Langloch
- 40: Stange
- 41: Loch
- 42: Lasche
- 43: Mutter
- 44: Kontermutter
- 45: Gewinde
- 46: Schraube
- 47: Klemmfläche
- 48: Langloch
- 49: Unterteil
- 50: Schrauben
- 51: Langlöcher
- 52: Muttern
- 53: Vertiefung

- X: Mindestabstand
- Z: Sicherheitsabstand
- R1: Hüllkreisradius
- R2: Hüllkreisradius
- A: Abstand Zangenlippe-Rundkammachse

## Patentansprüche

1. Kämmaschine mit einem Zangenaggregat, welches den Faserbart (18 ) einer Watte (16) zum Auskämmen einem der Zange (1) zugeordneten Kammsegment (19) eines Rundkammes (20) vorlegt, wobei die Zange aus einer Unterzange (2) und einer schwenkbar um die Unterzange angelenkte Oberzange (3) besteht und die Oberzange im Bereich der Klemmstelle (17) für die Watte mit einer die vordere Stirnfläche (31) der Unterzange übergreifenden Zangenlippe (30) versehen und für die Schwenkbewegung der Oberzange (3) beschränkende Mittel (25,26,35,40) vorgesehen sind, welche in Klemmstellung der Zange (1) einen vorgegebenen Sicherheitsabstand (Z) zwischen dem Hüllkreis (29) des Kammsegments (19) und der Zangenlippe (30) garantieren, dadurch gekennzeichnet, dass die Mittel (25,26,35,40) in Klemmstellung der Zange (1) gleichzeitig einen freibleibenden Klemmspalt im Bereich der Klemmstelle (17) gewährleisten, wobei in radialer Richtung zur Rundkammachse (6) gesehen, der Sicherheitsabstand (Z) kleiner ist, als der Weg zwischen den Klemmflächen der Klemmstelle (17) bis zum Aufeinanderliegen der Klemmflächen.

2. Kämmaschine nach Anspruch 1, dadurch gekennzeichnet, dass die Mittel aus mindestens einem, auf dem Rundkamm im Bereich des Kammsegments befestigten Segment (24,25) bestehen, welches in den Schwenkbereich der Zangenlippe (30) der Oberzange (3) ragt und in Bezug auf den Rundkamm (20) einen grösseren Hüllkreisradius (R2) als der Hüllkreisradius (R1) des Kammsegments (19) aufweist.

3. Kämmaschine nach Anspruch 2, dadurch gekennzeichnet,dass je ein Segment (24,25) im Bereich der Stirnflächen (28) des Rundkammes (20) und des Kammsegments (19) befestigt ist.

4. Kämmaschine nach Anspruch 2 oder 3, dadurch gekennzeichnet, dass das, bzw. die Segmente (24,25) aus nichtmetallischem Werkstoff bestehen.

5. Kämmaschine nach Anspruch 1, dadurch gekennzeichnet, dass die Mittel aus mindestens einem an der Unterzange (2) angebrachten Anschlag (35) bestehen, welcher in den Schwenkbereich der Oberzange (3) oder in den Schwenkbereich eines an der Oberzange befestigten Endanschlages ragt.

6. Kämmaschine nach Anspruch 5, dadurch gekennzeichnet, dass der Anschlag (35) und/oder der Endanschlag verstellbar ausgebildet ist.

7. Kämmaschine nach Anspruch 5 oder 6, dadurch gekennzeichnet, dass die Oberzange (3) aus zwei um die Unterzange (2) schwenkbaren, über eine Zangenplatte (13) verbundenen Tragarmen (14) besteht und jeder der Tragarme (14) mit einem Endanschlag versehen ist,

8. Kämmaschine nach einem der Ansprüche 5 bis 7, dadurch gekennzeichnet, dass der Anschlag (35) und /oder der Endanschlag aus einem keilförmigen und längs der Unter- und/oder Oberzange (2,3) verschiebbaren und feststellbaren Element (35) gebildet wird.

9. Kämmaschine nach Anspruch 1, dadurch gekennzeichnet, dass die Mittel aus einem auf der Rundkammachse (6) befestigten Gestänge (40) bestehen, welches mit der Oberzange (3) im Abstand veränderlich bis zu einem vorgegebenen Sicherheitsabstand (Z) verbunden ist.

10. Kämmaschine nach Anspruch 9, dadurch gekennzeichnet, dass der Sicherheitsabstand (Z), bzw das Gestänge (40) einstellbar ist.

11. Kämmaschine nach einem der vorhergehenden Ansprüche, dadurch gekennzeichnet, dass die Zangenlippe (30) in bezug auf die Klemmfläche (47) einer Zangenplatte (13) der Oberzange (3) in ihrer Länge veränderbar ausgebildet ist.

12. Kämmaschine nach Anspruch 11, dadurch gekennzeichnet, dass die Zangenlippe (30) verschiebbar an der Zangenplatte (13) der Oberzange (3) befestigt ist.

13. Kämmaschine nach Anspruch 11, dadurch gekennzeichnet, dass mindestens ein Teil der Zangenlippe (30) verschiebbar befestigt ist.

14. Kämmaschine nach einem der Ansprüche 1 bis 9, dadurch gekennzeichnet, dass die Klemmfläche (47) einer Zangenplatte (13) der Oberzange (3) in bezug auf die untere dem Kammsegment (19) am nächsten stehenden Kante (33) der Zangenlippe (30) verschiebbar befestigt ist.

15. Kämmaschine nach Anspruch 1, dadurch gekennzeichnet, dass die Lage einer unteren Zangenplatte (9) der Unterzange (2) im Bereich der Klemmstelle und in bezug auf die Rundkammachse (6) einstellbar ist.

## Claims

1. A combing machine with a nipper unit which supplies the fibre tuft (18) of a lap (16) to a comb segment (19) of a round comb (20) for combing out, which segment is associated with the nipper (1), with the nipper consisting of a nipper plate (2) and a nipper knife (3) which is articulated in a pivoting manner about the nipper plate and the nipper knife being provided in the zone of the nip line (17) with a nipper lip (30) grasping over the face surface (31) of the nipper plate and means (25, 26, 35, 40) being provided which limit the pivoting movement of the nipper knife (3) and which ensure in the nip position of the nipper (1) a predetermined security distance (Z) between the enveloping circle (29) of the comb segment (19) and the nipper lip (30), characterized in that the means (25, 26, 35, 40) simultaneously guarantee in the nip position of the nipper (1) a remaining nip gap in the zone of the nip line (17), with the security distance (Z) being smaller, as seen in the radial direction towards the round comb axle (6), than the path between the nip surfaces of the nip line (17) up to the point of contact of the nip surfaces.

2. A combing machine as claimed in claim 1, characterized in that the means consist of at least one segment (24, 25) which is attached on the round comb in the zone of the comb segment and which projects into the pivoting zone of the nipper lip (30) of the nipper knife (3) and is provided with a larger enveloping circle radius (R2) with respect to the round comb (20) than the enveloping circle radius (R1) of the comb segment (19).

3. A combing machine as claimed in claim 2, characterized in that one segment (24, 25) is each attached in the zone of the face surfaces (28) of the round comb (20) and of the comb segment (19).

4. A combing machine as claimed in claim 2 or 3, characterized in that the segment(s) (24, 25) consist(s) of non-metallic material.

5. A combing machine as claimed in claim 1, characterized in that the means consist of at least one stop (35) which is attached to the nipper plate (2) and which projects into the pivoting zone of the nipper knife (3) or into the pivoting zone of a limit stop attached to the nipper knife.

6. A combing machine as claimed in claim 5, characterized in that the stop (35) and/or the limit stop is arranged adjustably.

7. A combing machine as claimed in claim 5 or 6, characterized in that the nipper knife (3) consist of two carrier arms (14) which can be pivoted about the nipper plate (2) and are connected through a nipper plate element (13) and that each of the carrier arms (14) is provided with a limit stop.

8. A combing machine as claimed in one of the claims 5 to 7, characterized in that the stop (35) and/or the limit stop is/are formed of a wedge-like element (35) which is displaceable and fixable along the nipper plate and/or the nipper knife (2, 3).

9. A combing machine as claimed in claim 1, characterized in that the means consist of a rod structure (40) attached to the round comb axle (6), which structure is connected to the nipper knife (3) with variable distance up to a predetermined security distance (Z).

10. A combing machine as claimed in claim 9, characterized in that the security distance (Z) or the rod structure (40) is adjustable.

11. A combing machine as claimed in one of the preceding claims, characterized in that the nipper lip (30) is arranged variable in its length with respect to the nipper surface (47) of a nipper plate element (13) of the nipper knife (3).

12. A combing machine as claimed in claim 11, characterized in that the nipper lip (30) is attached displaceably on the nipper plate element (13) of the nipper knife (3).

13. A combing machine as claimed in claim 11, characterized in that at least a part of the nipper lip (30) is attached displaceably.

14. A combing machine as claimed in one of the claims 1 to 9, characterized in that the nipper surface (47) of a nipper plate element (13) of the nipper knife (3) is attached displaceably with respect to the lower edge (33) of the nipper lip (30) which is closest to the comb segment (19).

15. A combing machine as claimed in claim 1, characterized in that the position of a lower nipper plate (9) of the nipper plate (2) is adjustable in the zone of the nip line and with respect to the round comb axle (6).

## Revendications

1. Peigneuse avec un ensemble de pinces qui présente la barbe de fibres (18) d'une nappe (16) à un segment de peigne (19) d'un peigne circulaire (20) adjoint à la pince (1), afin d'être peignée, et où la pince est constituée par une pince inférieure (2) et une pince supérieure (3) articulée de manière à pouvoir osciller sur la pince inférieure, et, dans la zone du lieu de pincement (17) de la nappe, la pince supérieure est pourvue d'une lèvre de pince (30) adaptée en recouvrement à la surface frontale (31) de la pince inférieure, et des moyens (25,26,35,40) sont prévus pour limiter le mouvement d'oscillation de la pince supérieure (3), lesquels garantissent, dans la position de pincement de la pince (1), une distance de sécurité prédéterminée (Z) comprise entre le cercle enveloppant (29) du segment de peigne (19) et la lèvre de pince (30),
caractérisée par le fait que,
dans la position de pincement de la pince (1), les moyens (25, 26,35,40) garantissent simultanément un espace de pincement restant libre dans la zone du lieu de pincement (17), et où, dans le sens radial, vu par rapport à l'axe du peigne circulaire (6), la distance de sécurité (Z) est plus petite que le chemin entre les surfaces de pincement du lieu de pincement (17), jusqu'à ce que les surfaces de pincement reposent l'une sur l'autre.

2. Peigneuse selon revendication 1,
caractérisée par le fait que
les moyens sont constitués par au moins un segment (24,25) fixé sur le peigne circulaire, dans la zone du segment de peigne, lequel pénètre dans la zone d'oscillation de la lèvre de pince (30) de la pince supérieure (3), et possède, par rapport au peigne circulaire (20), un rayon de cercle enveloppant (R2) qui est plus grand que le rayon de cercle enveloppant (R1) du segment de peigne (19).

3. Peigneuse selon revendication 2,
caractérisée par le fait que
chacun des segments (24,25) est fixé dans la zone des surfaces latérales (28) du peigne circulaire (20) et du segment de peigne (19).

4. Peigneuse selon revendication 2 ou 3,
caractérisée par le fait que
le respectivement les segments (24,25) est/sont consistué(s) d'une matière non métallique.

5. Peigneuse selon revendication 1,
caractérisée par le fait que
les moyens sont constitués par au moins une butée (35) disposée sur la pince inférieure (2), butée qui pénètre dans la zone d'oscillation de la pince supérieure (3), ou dans la zone d'oscillation d'une butée de fin de course, fixée sur la pince supérieure.

6. Peigneuse selon revendication 5,
caractérisé par le fait que
la butée (35) et/ou la butée de fin de course sont/est formée(s) d'une manière ajustable.

7. Peigneuse selon revendication 5 ou 6,
caractérisée par le fait que
la pince supérieure (3) est constituée par deux bras porteurs (14) pouvant osciller sur la pince inférieure (2) et reliés à l'aide d'une plaque de pince (13), et chacun des bras porteurs (14) est pourvu d'une butée de fin de course.

8. Peigneuse selon une des revendications 5 à 7,
caractérisée par le fait que
la butée (35) et/ou la butée de fin de course sont/est formée(s) par un élément (35) en forme de cale, pouvant être déplacé et fixé le long de la pince inférieure et/ou de la pince supérieure (2,3).

9. Peigneuse selon revendication 1,
caractérisée par le fait que
les moyens sont constitués par une tringlerie (40) fixée sur l'axe de peigne circulaire (6), laquelle est reliée avec la pince supérieure (3), avec une distance variant jusqu'à une distance de sécurité prédéterminée (Z).

10. Peigneuse selon revendication 9,
caractérisée par le fait que
la distance de sécurité (Z) respectivement la tringlerie (40) est réglable.

11. Peigneuse selon l'une des revendications précédentes,
caractérisée par le fait que
la lèvre de pince (30) est formée d'une manière variable, dans sa longueur, par rapport à la surface de pincement (47) d'une plaque de pince (13) de la pince supérieure (3).

12. Peigneuse selon revendication 11,
caractérisée par le fait que
la lèvre de pince (30) est fixée d'une manière déplaçable sur la plaque de pince (13) de la pince supérieure (3).

13. Peigneuse selon revendication 11,
caractérisée par le fait
qu'au moins une partie de la lèvre de pince (30) est fixée d'une manière déplaçable.

14. Peigneuse selon une des revendications 1 à 9,
caractérisée par le fait que,
par rapport à l'arète inférieure (33) de la lèvre de pince (30), se tenant le plus près du segment de peigne (19), la surface de pincement (47) d'une plaque de pince (13) de la pince supérieure (3) est fixée d'une manière déplaçable.

15. Peigneuse selon revendication 1,
caractérisée par le fait que
la position d'une plaque de pince inférieure (9) de la pince inférieure (2) est réglable dans la zone du lieu de pincement et par rapport à l'axe (6) du peigne circulaire.
